# EUROPÄISCHE PATENTSCHRIFT

(11) **EP 0 008 426 B1**
(45) Veröffentlichungstag und Bekanntmachung des Hinweises auf die Patenterteilung: **29.04.1981**
(21) Anmeldenummer: 79102910.1
(22) Anmeldetag: 10.08.1979
(51) Int. Cl.: F24F 6/04

(54) **Verdunstungsluftbefeuchter**
Evaporation humidifier
Humidificateur à évaporation

(30) Priorität: 24.08.1978 DE 2836932
(43) Veröffentlichungstag der Anmeldung: 05.03.1980
(73) Patentinhaber: Baus, Heinz Georg, CH-3601 Thun (CH)
(72) Erfinder: Baus, Heinz Georg, CH-3601 Thun (CH)
(74) Vertreter: Klose, Hans, Dipl.-Phys.

## Beschreibung

Die Erfindung bezieht sich auf einen Verdunstungsluftbefeuchter mit einem Wasservorratsbehälter, mit einer auf diesem aufliegenden, einen Verdunstungsfilter tragenden Filterplatte, mit einer herausnehmbaren Zusatzplatte, auf der alle elektrischen Teile, nämlich ein Motor mit in den Wasservorratsbehälter reichender Pumpe sowie mit auf seiner oberen Seite angeordnetem Ventilatorflügel und ein Installationsgehäuse, montiert sind, mit einem Verbindungsschlauch zwischen Pumpe und Verdunstungsfilter und mit einer Haube mit Luftein- und -austrittsöffnungen.

Bei einem derartigen bekannten Verdunstungsluftbefeuchter besitzt die Filtertragplatte eine Öffnung, die von einer senkrecht zur Plattenebene orientierten Wand umgeben ist, die ihrerseits auf ihrer Stirnfläche einen umlaufenden Flansch besitzt, der eine Offnung einschließt, die etwas kleiner ist als die Öffnung in der Filtertragplatte (DE-GM 75 29 208). Die alle elektrischen Teile tragende Zusatzplatte wird auf einen umlaufenden Absatz dieses Flansches aufgesetzt, auf einer Seite jedoch unter den Flansch geschoben. Die Zusatzplatte trägt einen Verriegelaungskörper mit einer zur Plattenebene senkrechten Achse, welche unten einen Riegel und oben einen Griff trägt. Der Riegel wird zur Verriegelung unter den Flansch der Filtertragplatte gedreht. Falls man im bekannten Fall die Zusatzplatte mit den elektrischen Teilen herausnehmen will, muß ihre Verriegelung gegenüber der Filtertragplatte manuell gelöst werden. Ebenso ist der Verbindungsschlauch von der Pumpe zum Verdunstungsfilter von mindestens einer seiner Anschlußstellen manuell zu lösen.

Diese Schwierigkeit besteht auch bei einem weiterhin bekannten Verdunstungsluftbefeuchter mit in die Haube seitlich eingesteckter gesonderter Zusatzplatte für alle elektrischen Teile (DE-GM 1893 690).

Der Erfindung liegt, ausgehend vom Verdunstungsluftbefeuchter der eingangs genannten Gattung, die Aufgabe zugrunde, ein einfacheres Herausnehmen und Einsetzen der Zusatzplatte zu erreichen.

Die Lösung dieser Aufgabe besteht darin, daß die Zusatzplatte auf ihrer unteren Seite mindestens ein Führungsstück trägt, das mit einer am Wasservorratsbehälter angeordneten Führung in Eingriff steht und daß die Zusatzplatte ein erstes Kupplungsstück für den Verbindungsschlauch trägt, das bei Einsetzen des Führungsstückes in die Führung mit einem an der Filtertragplatte gehaltenen zweiten Kupplungstück automatisch kuppelbar ist.

Im Gegensatz zum eingangs beschriebenen bekannten Verdunstungsluftbefeuchter kann die alle elektrischen Teile tragende Zusatzplatte aus der entsprechenden Öffnung in der Filtertragplatte herausgenommen werden, ohne daß eine zusätzliche manuelle Entriegelung gegenüber der Filtertragplatte vorgenommen werden muß Beim Einsetzen der Zusatzplatte wird aufgrund der Führung zwischen Führungsstück und der am Wasservorratsbehälter befestigten Führung automatisch auch die Kupplung zwischen den Kupplungsteilen des Verbindungsschlauches bewirkt. Von weiterem Vorteil ist dabei, daß der Wiederanschluß des Verbindungsschlauches nicht vergessen werden kann.

Vorzugsweise ist für die Begrenzung der Verschiebung zwischen Führung und Führungsstück beim Einsetzen ein Anschlag vorgesehen. Damit wird vorteilhaft eine vorbestimmte und stabile Lage der Zusatzplatte erreicht.

Vorzugsweise besteht die Führung aus einer Führungsbuchse, in die das Führungsstück einsteckbar ist. Man sieht zweckmäßig eine Befestigung der Führungsbuchse am Boden des Wasservorratsbehälters vor. Diese Ausgestaltung läßt sich aus Kunststoff vorteilhaft einstückig mit dem Wasservorratsbehälter herstellen.

Das Führungsstück weist als Anschlag bevorzugt einen Absatz auf, der auf dem oberen Rand der Führungsbuchse aufsitzt.

Bei einer anderen Variante hält man das Führungsstück kürzer, als es der Höhe der Führungsbuchse über dem Boden des Wasservorratsbehälters entspricht, so daß die Unterseite der Zusatzplatte als Anschlag dient.

Beide vorgenannten Varianten haben gegenüber dem eingangs beschriebenen bekannten Verdunstungsluftbefeuchter den Vorteil, daß das Gewicht der elektrischen Teile nicht von der Filtertragplatte aufgenommen werden muß, vielmehr die Abstützung über die Führungsbuchse auf dem Boden des Wasservorratsbehälters erfolgt, d.h., die Filtertragplatte trägt eben tatsächlich nur den Filter und evtl. noch einen Wasserstandsanzeiger. Bei wesentlich vereinfachter Handhabung wird folglich auch eine höhere Stabilität erreicht; denn im Betrieb mit Ventilator und Pumpe werden zwangsläufig Schwingungen auf die Zusatzplatte übertragen, was bei gesonderter Abstützung derselben unproblematisch ist.

Vorzugsweise stehen das Führungsstück und die Führungsbuchse unter Reibungsschluß. Die Querschnitte von Führungsstück und Führungsbuchse sind in diesem Fall mit enger Toleranz aneinander angepaßt. Diese Steckverbindung hat nicht nur herstellungstechnische Vorteile, sondern sie stellt wegen der Flächenanlagen auch die beste Sicherung gegen Verschiebungen der Zusatzplatte in der Plattenebene dar.

Alternativ dazu kann auch das oder können auch die Führungsstücke und die Führungen durch eine Schnappverbindung bzw. Schnappverbindungen oder magnetisch miteinander verbunden sein.

Die Erfindung wird nachfolgend anhand der in der Zeichnung dargestellten Ausführungsbeispiele näher erläutert.

Es zeigt:
Fig. 1 einen Querschnitt durch den Verdunstungsluftbefeuchter,
Fig. 2 einen Teilschnitt entlang der Schnittlinie 11-11 gemäß Fig. 1,
Fig. 3 eine aus dem Verdunstungsluftbefeuchter nach Fig. 1 herausgenommene Zusatzplatte mit elektrischen Teilen in Seitenansicht,
Fig. 4 die herausgenommene Zusatzplatte mit elektrischen Teilen in Draufsicht,
Fig. 5 ein Schnittbild entlang der Schnittlinie V-V gemäß Fig. 1 und
Fig. 6 eine Variante eines Anschlages für die Führung der Zusatzplatte.

Der Verdunstungsluftbefeuchter besitzt insgesamt ein längliches kastenförmiges Gehäuse. Fig. 1 zeigt einen Querschnitt parallel zu seiner Breitseite. Das äußere Gehäuse besteht aus einem Unterteil in Form eines Wasservorratsbehälters 1 und einer Haube 2. Zwischen beiden befindet sich eine Filtertragplatte 3. Diese besitzt im Ausführungsbeispiel einen umlaufenden, im Querschnitt H-förmigen Rand 4, in den einerseits der obere Rand des Wasservorratsbehälters 1 und andererseits der untere Rand der Haube 2 eingreift. Damit ist ein nach außen dichter Abschluß gegeben.

Auf der Filtertragplatte 3 ist ein Verdunstungsfilter 5 mit einer Flüssigkeitsverteilerrinne 6 befestigt.

Zur Erläuterung der Wirkungsweise des Verdunstungsluftbefeuchters ist durch Pfeil 7 angedeutet, daß die Luft durch seitliche Eintrittsöffnungen in der Haube 2 eintritt und nach Durchströmen des Verdunstungsfilters 5 gemäß Pfeilrichtung 8 durch entsprechende Luftaustrittsöffnungen auf der Oberseite der Haube 2 zusammen mit dem verdunsteten Wasser austritt.

Auf einer Zusatzplatte 9 ist ein Motor 10 montiert, mit einer in den Wasservorratsbehälter 1 reichenden Pumpe 11 bzw. einem entsprechenden Pumpengehäuse. Der Motor 10 besitzt eine Welle 12 (nur angedeutet), die ein Pumpenrad (nicht gezeigt) in einem entsprechenden kreisrunden unteren Gehäuseteil 13 antreibt. An diesem Gehäuse 13 befindet sich ein Anschluß 14 für einen Verbindungsschlauch 15. Auf der oberen Seite der Welle sitzt ein Ventilator 16, der zur bereits beschriebenen Luftführung gemäß den Pfeilen 7 und 8 dient.

Die Zusatzplatte 9 trägt weiterhin ein Installationsgehäuse 17 für weitere elektrische Teile, z.B. den Schalter des Verdunstungsluftbefeuchters, und auf ihrer Unterseite ein Führungsstück 18, das in eine am Boden 19 des Wasservorratsbehälters 1 angeordnete, mit diesem einstückige Führungsbuchse 20 eingesteckt ist. An der Unterseite der Zusatzplatte 9 ist weiterhin ein Kupplungsstück 21 für den Verbindungsschlauch 15 befestigt. Dieser läuft von seiner Anschlußstelle 14 durch eine Öffnung 22 in der Filtertragplatte 3 anschließend durch eine Offnung 23 in der Zusatzplatte 9, anschließend oberhalb der Zusatzplatte 9 und endet schließlich auf einem mit einer Bohrung Versehenen Ansatz 24 in der Zusatzplatte 9, welche Bohrung in das erste Kupplungsstück 21 mündet. Mit diesem ersten Kupplungsstück 21 ist ein zweites Kupplungsstück 25 verbunden, von dem aus der Verbindungsschlauch 15 weiterläuft zu einer Anschlußstelle 26 an der Flüssigkeitsverteilerrinne 6.

Aus Fig. 1 ist weiterhin ersichtlich, daß das Führungsstück 18 etwas kürzer ist, als es der Höhe der Führungsbuchse 20 entspricht. Die Zusatzplatte 9 liegt also mit ihrer Unterseite auf der etwas aus der Filtertragplatte 3 herausragenden Führungsbuchse 20 auf, so daß sie zusammen mit ihren elektrischen Teilen über die Führungsbuchse 20 auf dem Boden 19 des Wasservorratsbehälters 1 abgestützt ist.

Die Pumpe 11 kann von einer die Öffnung 22 begrenzenden, von der Filtertragplatte 3 aus nach unten weisenden Wand 37 umgeben sein. Die Offnung 22 ist gleichzeitig die Rücklauföffnung für das überschüssige Wasser. Zur Vermeidung eines Plätscherns des Wassers im freien Fall kann die Wand 37 trichterförmig gestaltet sein.

Um eine größere Füllmenge in den Wasservorratsbehälter 1 einbringen zu können, kann die Führungsbuchse 20 auch durchbrochen sein, so daß ihr Innenraum ebenfalls bis zu dem auf der rechten Seite angedeuteten Wasserspiegel gefüllt ist.

Aus Fig. 2 ist ersichtlich, daß das Führungsstück 18 und die Führungsbuchse einen rechteckigen Querschnitt besitzen.

Strichliniert ist angedeutet, daß sich die Führungsbuchse 20 auch bis zur linken Längswand 27 des Wasservorratsbehälters 1 erstrecken kann. Auch könnte eine Wand des Führungsstückes 18 an dieser Längswand 27 anliegen weiche letztere dann selbst zur Führungsbuchse 20 gehört. Fig. 3 zeigt die herausgenommene Zusatzplatte 9 mit Motor 10, Pumpe 11, Installationsgehäuse 17, Führungsstück 18 und dem am ersten Kupplungsstück 21 unterbrochenen Verbindungsschlauch 15.

Aus der Draufsicht gemäß Fig. 4 ist ersichtlich, daß die zweite Öffnung 24 für den Verbindungsschlauch 15 sich in einem etwas breiteren, in der Darstellung nach Fig. 4 rechten Teil der Zusatzplatte 9 befindet.

Aus Fig. 5 ist ersichtlich, daß das erste Kupplungsstück 21 an der Unterseite der Zusatzplatte 9 mit seiner unteren Stirnseite in einen weichelastischen Dichtungsring 31 eingedrückt ist. Der Dichtungsring 31 befindet sich in dem zweiten Kupplungsstück 25, das als in die Filtertragplatte 3 eingelassener Topf ausgebildet ist. Es besitzt eine leicht konische Einführungsöffnung 32, damit das erste Kupplungsstück 21 gut eingeführt und schließlich Im Topf zentriert werden kann. Der Topfboden besitzt eine Offnung, an die sich ein Anschlußstück 33 mit kegelförmiger Außenfläche anschließt, auf die der Schlauch 15 geschoben ist. An der Unterseite des ersten Kupplungsstückes 21 kann sich ein Ringwulst 34 befinden, der sich in den Dichtungsring 31 eindrückt.

Bei Einstecken des Führungsstückes 18 in die Führungsbuchse 20 erfolgt gleichzeitig die Kupplung des ersten Kupplungsstückes 21 mit dem zweiten Kupplungsstück 25.

Die untere Seite der Zusatzplatte 9 liegt auf dem oberen Rand der Führungsbuchse 20 auf, womit auch der Anschlag für das Einstecken gegeben ist.

Fig. 6 zeigt eine noch günstigere Ausbildung der Begrenzung der Einsteckbewegung durch einen Absatz 35 an dem Führungsstück 18, der in eingesteckter Stellung auf dem oberen Rand 36 der Fuhrungsbuchse 20 aufsitzt. Gegenüber der in Fig. 1 gezeigten Ausbildung braucht die Führungsbuchse 20 nicht so hoch zu sein.

Neben der in den Ausführungsbeispielen gezeigten formschlüssigen Steckverbindung von Führungsstück 18 und Führungsbuchse 20 sind weitere Ausgestaltungen der Erfindung möglich. Zum Beispiel kann das Führungsstück 18 einen Außenwulst tragen, der in eine entsprechende Nut in der Führungsbuchse 20 einrastet und umgekehrt. Hierfür muß das Material federnd nachgiebig sein.

Es können auch mehrere Führungsstücke gleichsam als Beine vorgesehen sein, die in entsprechende am Boden 19 des Wasservorratsbehälters 1 befestigte Führungen eingreifen. Weitere Möglichkeiten bestehen, wie bereits erwähnt, in einer magnetischen Verbindung des Führungsstücks mit der Führungsbuchse. In allen Fällen müssen eine Führung in vertikaler Richtung und eine Sicherung gegen Verschiebungen in der Plattenbene gewährleistet sein, um das erste Kupplungsstück 21 und das zweite Kupplungsstück 25 sicher in Eingriff zu bringen.

### Bezuchszeichenliste

1 Wasservorratsbehälter
2 Haube
3 Filtertragplatte
4 Rand
5 Verdunstungsfilter
6 Flüssigkeitsverteilerrinne
7 Pfeil (Lufteintritt)
8 Pfeil (Luftaustritt)
9 Zusatzplatte
10 Motor
11 Pumpe
12 Welle
13 Gehäuseteil
14 Anschluß
15 Verbindungsschlauch
16 Ventilatorflügel
17 Schaltergehäuse
18 Führungsstück
19 Boden
20 Führungsbuchse
21 erstes Kupplungsstück
22 Öffnung
23 Öffnung
24 Ansatz
25 zweites Kupplungsstück
26 Anschlußstelle
27 Lägswand
31 Dichtungsring
32 Einführungsöffnung
33 Anschlußstück
34 Ringwulst
35 Absatz
36 oberer Rand
37 Wand

## Patentansprüche

1. Verdunstungsluftbefeuchter mit einem Wasservorratsbehälter (1), mit einer auf diesem aufliegenden, einen Verdunstungsfilter (5) tragenden Filtertragplatte (3), mit einer herausnehmbaren Zusatzplatte (9) auf der alle elektrischen Teile, nämlich ein Motor (10) mit in den Wasservorratsbehälter (1) reichender Pumpe (11) sowie mit auf seiner oberen Seite angeordnetem Ventilatorflügel (16) und ein Installationsgehäuse (17), montiert sind, mit einem Verbindungsschlauch (15) zwischen Pumpe (11) und Verdunstungsfilter (5) und mit einer Haube (2) mit Lufteinund - austrittsöffnungen, dadurch gekennzeichnet, daß die Zusatzplatte (9) auf ihrer unteren Seite mindestens ein Führungsstück (18) trägt, das mit einer am Wasservorratsbehälter (1) angeordneten Führung (20) in Eingriff steht und daß die Zusatzplatte (9) ein erstes Kupplungsstück (21) für den Verbindungsschlauch (15) trägt, das bein Einsetzen des Führungsstückes (18) in die Führung (20) mit einem an der Filtertragplatte (3) gehaltenen zweiten Kupplungsstück (25) automatisch kuppelbar ist.

2. Verdunstungsluftbefeuchter nach Anspruch 1, dadurch gekennzeichnet, daß für die Begrenzung der Vorschiebung zwischen Führung (20) und Führungsstück (18) beim Einsetzen ein Anschlag vorgesehen ist.

3. Verdunstungsluftbefeuchter nach Anspruch 1, dadurch gekennzeichnet, daß die Führung aus einer Führungsbuchse (20) besteht, in die das Führungsstück (18) einsteckbar ist.

4. Verdunstungsluftbefeuchter nach Anspruch 3, dadurch gekennzeichnet, daß das Führungsstück (18) als Anschlag einen Absatz (35) aufweist, der auf dem oberen Rand (36) der Führungsbuchse (20) aufsitzt.

5. Verdunstungsluftbefeuchter nach Anspruch 1 oder folgenden dadurch gekennzeichnet, daß die Führungsbuchse (20) am Boden (19) des Wasservorratsbehälters (1) befestigt ist.

6. Verdunstungsluftbefeuchter nach Anspruch 5, dadurch gekennzeichnet, daß das Führungsstück (18) kürzer ist, als es der Höhe der Führungsbuchse (20) über dem Boden (19) des Wasservorratsbehälters (1) entspricht und die Unterzeite der Zusatzplatte (9) als Anschlag dient.

7. Verdunstungsluftbefeuchter nach Anspruch 1 oder folgenden, dadurch gekennzeichnet, daß das Führungsstück (18) und die Führungsbuchse (20) unter Reibungsschluß stehen.

8. Verdunstungsluftbefeuchter nach mindestens einem der Ansprüche 1 bis 7, dadurch gekennzeichnet, daß das oder die Führungsstücke und die Führung(en) durch eine Schnappverbindung bzw. -verbindungen miteinander verbunden sind.

9. Üerdün_{§}tungsluftb₈feuchter nach mindestens einem der Ansprüche 1 bis 7, dadurch gekennzeichnet, daß das oder die Führungsstücke und die Führung(en) magnetisch verbunden sind.

## Revendications

1. Humidificateur d'air par évaporatiun avec un carter réservoir (1) contenant la provision d'eau, avec une plaque support de filtre (3) portant un filtre évaporateur (5) et reposant sur la carter réservoir (1), avec une platine intermédiaire (9) amovible sur laquelle sont montés tous les éléments électriques, à savoir un moteur (10) avec une pompe (11) plongeant dans le carter réservoir (1) ainsi qu'avec un rotor de ventilateur (16) disposé sur sa partie supérieure et un compartiment d'appareillage (17), avec un tuyau souple de liaison (15) entre la pompe (11) et le filtre évaporateur (5) et avec un capot (2) pourvu d'orifices d'entrée et de sortie de l'air, caractérisé par le fait que la plantine intermédiaire (9) porte sur sa face inférieure au moins une de guidage (18) qui est en prise avec un dispositif de guidage (20) disposé dans le carter réservoir (1) ainsi qu'un premier élément de raccord (21) pour le tube souple de liaison (15), qui, lorsqu'on introduit la pièce de guidage (18) dans le dispositif de guidage (20) réalise automatiquement la jonction avec un deuxième élément de raccord (25) fixé sur la plaque support de filtre (3).

2. Humidificateur d'air par évaporation selon la revendication 1, caractérisé par le fait que, pour limiter le déplacement de la pièce de guidage (18) par rapport au dispositif de guidage (20), il est prévu une butée.

3. Humidificateur d'air par évaporation selon la revendication 2, caractérisé par le fait que le dispositif de guidage est constitué par un manchon de guidage (20) dans lequel on peut enfoncer la pièce de guidage (18).

4. Humidificateur d'air par évaporation selon la revendication 3, caractérisé par le fait que la pièce de guidage (18) présente en tant que butée, un décrochement (35) qui vient reposer sur le bord supérieur (36) du manchon de guidage (20).

5. Humidificateur d'air par évaporation selon la revendication 1 ou l'une des revendications suivantes, caractérisé par le fait que le manchon de guidage (20) est fixé au fond (19) du carter réservoir (1).

6. Humidificateur d'air par évaporation selon la revendication 5, caractérisé par le fait que la longueur de la pièce de guidage (18) est inférieure à la hauteur du manchon de guidage (20) au dessus du fond (19) du carter réservoir (1) et que c'est la face inférieure de la platine intermédiaire (9) qui sert de butée.

7. Humidificateur d'air par évaporation selon la revendication 1, ou l'une des revendications suivantes, caractérisé par le fait que l'assemblage entre la pièce de guidage (18) et la manchon de guidage (20) est réalisé avec un certain frottement.

8. Humidificateur d'air par évaporation selon l'une au moins des revendications de 1 à 7, caractérisé par le fait que la pièce de guidage ou les pièces de guidage sont réunies au ou aux dispositifs de guidage au moyen d'une jonction ou de jonctions à enclenchement.

9. Humidificateur d'air selon au moins l'une des revendications de 1 à 7, caractérisé par le fait que la pièce et le dispositif ou bien les pièces et les dispositifs de guidage sont liés entre eux par des moyens magnétiques.

## Claims

1. Vaporisation air moistener, with a water storage container 1, with a filter carrier plate 3 which is positioned on the water storage container 1 and carries a vaporisation filter 5, with a removable supplementary plate 9, on which are mounted all electrical parts, viz. a motor 10 with pump 11 which extends into the water storage container 1, and also with fan blades 16 arranged at the upper end of the pump, and an insulation housing 17; with a feed hose 15 located between pump 11 and vaporisation filter 5, and with a hood 2 with air inlets and outlets, characterized in that the supplementary plate 9 carries, on its lower face, at least one guide element 18 which engages with a guide 20 disposed on the water storage container 1; and the supplementary plate 9 carries a first coupling element 21 for the feed hose 15, which coupling element 21 can be automatically coupled to a second coupling element 25, which is held on the filter carrier plate 3, when the guide element 18 is introduced into the guide 20.

2. Vaporisation air moistener according to claim 1, characterised in that a stop is provided for restricting the forward movement between guide 20 and guide element 18 when the guide element is inserted into the guide.

3. Vaporisation air moistener according to claim 1, characterised in that the guide consists of a guide sleeve 20 into which the guide element 18 can be introduced.

4. Vaporisation air moistener according to claim 3, characterised in that the guide element 18 comprises, as stop a shoulder 35 which rests on the upper edge 36 of the guide sleeve 20.

5. Vaporisation air moistener according to claim 1 or the following claims, characterised in that the guide sleeve 20 is fixed to the bottom 19 of the water storage container 1.

6. Vaporisation air moistener according to claim 5, characterised in that the guide element 18 is shorter than is commensurate with the height of the guide sleeve 20 above the bottom 19 of the water storage container 1, and the lower face of the supplementary plate 9 serves as stop.

7. Vaporisation air moistener according to claim 1 or the following claims, characterised in that the guide element 18 and the guide sleeve 20 are interconnected by friction.

8. Vaporisation air moistener according to at least one of claims 1 to 7, characterised in that the guide element or guide elements and the guide or guides are connected to each other by snap engagement or snap engagements.

9. Vaporisation air moistener according to at least one of claims 1 to 7, characterised in that the guide element or elements and the guide or guides are connected to each other magnetically.
